# EUROPÄISCHE PATENTSCHRIFT

(11) **EP 0 477 176 B1**
(45) Veröffentlichungstag und Bekanntmachung des Hinweises auf die Patenterteilung: **25.08.1993**
(21) Anmeldenummer: 90904327.5
(22) Anmeldetag: 28.02.1990
(51) Int. Cl.: E04F 15/024

(54) **VERFAHREN ZUR HERSTELLUNG EINES AUFGESTÄNDERTEN FUSSBODENS**
PROCESS FOR MAKING AN ELEVATED FLOOR
PROCEDE DE FABRICATION DE PLANCHERS SURELEVES

(30) Priorität: 02.03.1989 DE 3906602
(43) Veröffentlichungstag der Anmeldung: 01.04.1992
(73) Patentinhaber: NORINA Bautechnik GmbH, D-90480 Nürnberg (DE)
(72) Erfinder: HÖLLFRITSCH, Erich, D-8501 Schwaig/Behringersdorf (DE)
(74) Vertreter: LOUIS, PÖHLAU, LOHRENTZ & SEGETH
(86) Internationale Anmeldenummer: EP9000330
(87) Internationale Veröffentlichungsnummer: WO9010130

(56) Entgegenhaltungen:
- EP-A- 0 057 372
- EP-A- 0 133 556
- WO-A- /06432
- DE-A- 2 611 372
- DE-U- 8 709 404
- DE-U- 8 808 154

## Beschreibung

Die Erfindung betrifft ein Verfahren zur Herstellung eines aufgeständerten Fußbodens, bei dem einzelne vorgefertigte Ständerelemente aufgestellt werden und hiernach auf die Ständerelemente der Fußboden aufgebracht wird.

Das vorerwähnte Verfahren ist z.B. aus der DE-OS 26 11 372 bekannt. Dabei werden die Ständerlemente, die als den Fußboden (Oberboden) tragende Stützen ausgebildet sein können, lose auf der Rohdecke aufgestellt. Dies bringt insbesondere bei größeren Bauhöhen des Bodens den Nachteil mit sich, daß die Stützen im Zuge der Baumaßnahmen umfallen können und dann wieder aufgerichtet werden müssen. Dieser Nachteil ließe sich zwar grundsätzlich dadurch ausräumen, daß die Stützen so ausgebildet werden, daß sie eine beträchtliche Standfestigkeit besitzen. Dies würde sich jedoch deutlich kostenerhöhend auswirken. Ein weiterer Mangel der bekannten Arbeitsweise besteht darin, daß die Plazierung der einzelnen Tragelemente auf der Rohdecke verhältnismäßig zeitaufwendig ist, da hierbei auf das Rastermaß von auf die Tragelemente aufgelegten Platten Rücksicht genommen werden muß. Wenn die Platten nicht mit ihren Rändern auf den Tragelementen aufliegen, besteht die Gefahr, daß sie bei der Begehung abkippen.

Um den mit der Aufstellung einzelner Tragelemente für den Oberboden verbundenen Aufwand zu reduzieren, hat man mehrere Tragelemente zu einer Baueinheit zusammengefaßt (GM 88 08 154, GM 87 09 404). Dabei ist eine gewisse Anzahl von Tragstützen mit einer mehr oder weniger formsteifen Platte verbunden. Abgesehen von den durch die Sperrigkeit solcher Bauelemente bedingten Nachteilen ergibt sich die Notwendigkeit, die aufgrund des Rastermaßes der Baueinheiten im Randbereich einer Rohdecke, also unmittelbar neben den Raumwänden verbleibenden Lücken in irgendeiner Weise, beispielsweise durch Bearbeitung der Bauteile an der Baustelle, auszufüllen.

Die sich bei dem vorerwähnten Verfahren ergebenden Nachteile treten dann nicht auf, wenn, wie beispielsweise in der DE-OS 31 03 632 beschrieben, auf der Unterlage (Rohdecke) eine sich den Niveauabweichungen und Unebenheiten anpassende Schalung angeordnet wird, die den Tragelementen entsprechende Einbuchtungen aufweist, in welche an der Baustelle eine Estrichmasse eingebracht bzw. eingegossen wird, welche nach dem Aushärten die Tragstützen für den Oberboden bildet. Dieser kann gleichzeitig mit den Tragstützen hergestellt werden, indem die Estrichmasse über den Rand der Einbuchtungen hinaus noch in einer der gewünschten Stärke des Oberbodens entsprechenden Dicke auf die Schalung aufgebracht wird. Da die Schalung aus einzelnen Bahnen zusammengesetzt ist, die aus einer Kunststoffolie bestehen, lassen sich die Bahnen im Randbereich der Rohdecke vergleichsweise leicht auf das für die Ausfüllung etwaiger Lücken erforderliche Maß zuschneiden.

Wegen des Feuchtigkeitsgehalts der Estrichmasse (z.B. auf der Basis von Anhydritbinder) und der von der Verdunstung eines Anteils der Feuchtigkeit abhängigen Aushärtungszeit der Dieselben Nachteile ergeben sich grundsätzlich auch bei der Herstellung des aus der WO-A-86/06 432 bekannten Bodens. Bei diesem sind an einer auf der Rohdecke angeordneten Folie nach oben gerichtete Ausformungen vorgesehen, welche die Ständerelemente im Bereich ihres unteren Randes umschließen und somit zu deren Lokalisierung auf der Rohdecke dienen. Da sich diese Ausformungen jedoch nur über eine vergleichsweise geringe Höhe der Ständerelemente erstrecken, sind sie nicht geeignet, die Ständerelemente ausreichend gegen ein Umfallen zu sichern, vor allem dann nicht, wenn deren vertikale Erstreckung ( Höhe ) im Vergleich zur horizontalen Erstreckung ihrer Basisfläche besonders groß ist. Dabei ist zu beachten, daß für die Ständerelemente eine möglichst kleine Basisfläche angestrebt wird, damit für die Unterbringung der Installationen ein möglichst großer Freiraum verbleibt und sich dem nachträglichen Einbringen der Installationen in diesen Freiraum keine zu großen Hindernisse entgegenstellen.

Bei der in der WO-A-86/06 432 beschriebenen Bodenkonstruktion ist der Oberboden aus einzelnen, von den Ständerelementen abgestützten Platten zusammengesetzt. In vielen Fällen wird jedoch ein durchgehender, im Gießverfahren herzustellender und folglich fugenloser Oberboden verlangt. Die genannte Druckschrift enthält keine Hinweise wie in einem solchen Falle bei der Herstellung des Bodens verfahren, insbesondere wie die Schalung für den Oberboden ausgebildet werden soll.

Estrichmasse kann der Oberboden erst nach einer vergleichsweise langen Zeit (10 - 14 Tage) stärker belastet werden. Dies bringt eine Verzögerung im Fortgang der Baumaßnahmen mit sich, die in vielen Fällen unerwünscht oder sogar nicht hinnehmbar ist. Dies gilt vor allem für Bausanierungsmaßnahmen.

Die Aufgabe der Erfindung besteht demnach darin, ein Verfahren gemäß dem Oberbegriff des Anspruches 1 vorzuschlagen, bei dem die einzelnen vorgefertigten, kostengünstig herstellbaren Ständerelemente für den Oberboden auf einfache Weise und umfallsicher aufgestellt werden können und das sich auch für die Herstellung eines Fußbodens mit fugenlos ausgebildetem Oberboden eignet.

Die Lösung der Erfindungsaufgabe besteht darin, daß vor dem Aufstellen der Ständerelemente auf dem Unterboden eine sich dessen Niveauabweichungen und Unebenheiten anpassende Schalung aufgebaut wird, die aus einzelnen Bahnen zusammengesetzt ist, und eine Vielzahl von der Form und Höhe der Ständerelemente entsprechende, die Schalung gegen den Unterboden abstützende Einbuchtungen aufweist, und daß anschließend die Ständerelemente in die Einbuchtungen eingesetzt werden, von denen sie seitlich abgestützt werden.

Die Schalungselemente, die als Arbeitshilfe für die Plazierung der Tragstützen auf der Rohdecke fungieren, können entsprechend der vorerwähnten DE-OS 31 03 632 ausgebildet sein, also aus einer Kunststoffolienbahn, z.B. aus Polyethylen bestehen, in welche die Einbuchtungen zur Aufnahme der Ständerelemente durch Tiefziehen eingeformt sind. Die Einbuchtungen hängen über verbiegbare horizontal verlaufende Folienabschnitte zusammen. Ein derartiges Schalungselement ist vergleichsweise kostengünstig herstellbar. Die Einbuchtungen sind zweckmäßig so ausgebildet, daß sie die einzelnen vorgefertigten Ständerelemente formschlüssig umfassen. Eine Kegelstumpfform der Ständerelemente und dementsprechend auch der Einbuchtungen bzw. des von diesen umfaßten Hohlraums erweist sich als zweckmäßig. Da die Einbuchtungen der Schalungselemente eine gewisse Eigensteifigkeit besitzen und die Ständerelemente über ihre gesamte Höhe seitlich abstützen können, haben die in die Einbuchtungen eingesetzten Ständerelemente einen festen Stand. Ein Umfallen ist also ausgeschlossen.

Die erfindungsgemäß verwendeten Tragelemente können fabrikmäßig vorgefertigt werden in Formen, die den die Tragelemente später aufnehmenden Schalungselementen entsprechen. Vorzugsweise werden die einzelnen Tragelemente aus einer Estrichmasse, z.B. auf Anhydritbinderbasis, im Gieß- oder Stampfverfahren hergestellt. Da bei Anwendung der Erfindung an der Baustelle nicht mehr gewartet zu werden braucht, bis die die Ständerelemente bildende Estrichmasse ausgetrocknet und ausgehärtet ist, ergibt sich eine wesentliche Zeitersparnis für die Fertigstellung des Fußbodens selbst dann, wenn auf den in den Einbuchtungen der Schalungselemente sitzenden Ständerelementen an der Baustelle erst noch in an sich bekannter Weise ein Oberboden aus Estrichmasse hergestellt wird. Der zur Raumseite hin offen liegende Oberboden kann natürlich sehr viel schneller abtrocknen (in 2 bis 4 Tagen) als eine in die darunter liegenden Einbuchtungen eingebrachte Estrichmasse. Falls der Oberboden aus einer fließfähigen Estrichmasse hergestellt wird, können Niveauabweichungen der Ständerelemente, die sich als Folge der Niveauabweichungen der Unterlage ergeben, leicht ausgeglichen werden, weil sich die fließfähige Masse praktisch von selbst einnivelliert.

Bei der zuletzt beschriebenen Ausführungsform dient die Schalung zur Aufnahme der vorgefertigten Ständerelemente gleichzeitig auch als (verlorene) Schalung für den Oberboden.

Um eine gute Verbindung der den Oberboden bildenden Estrichmasse mit den vorgefertigten Ständerelementen zu gewährleisten, erweist es sich als zweckmäßig, daß bereits bei der Herstellung der Ständerelemente auf deren Oberseite Vorsprünge ausgebildet werden, die sich bei der Anformung des Estrichbelags mit diesem verzahnen. Die Vorsprünge können in der Weise erzeugt werden, daß in der Oberseite der Ständerelemente vergleichsweise harte Feststoffpartikel verankert werden, beispielsweise durch teilweises Eindrücken solcher Teilchen in die noch nicht ausgehärtete Estrichmasse. Die Feststoffpartikel können beispielsweise aus grob zerkleinerter Estrichmasse oder natürlich vorkommenden Mineralkörnern wie Quarz, Kies und dergleichen oder aus Drahtstücken bestehen.

Es besteht natürlich auch die Möglichkeit, entsprechend dem in der DE-OS 26 11 372 beschriebenen Verfahren auf die Tragstützen eine als verlorene Schalung wirkende, aus Gipskarton- oder Gipsfaserplatten verhältnismäßig geringer Stärke bestehende Plattenabdeckung aufzubauen und dann hiernach wieder eine den Oberboden bildende Estrichmasse aufzubringen.

In Fällen, in denen eine sofortige Begehbarkeit des Oberbodens verlangt wird, also nicht einmal die Aushärtungszeit für den Oberboden akzeptabel ist, kann der Oberboden aus auf die Tragstützen aufgelegten Platten gebildet werden, welche den Festigkeitserfordernissen des Fußbodens entsprechen. Auf diese Platten, zwischen denen eine Nut/Feder-Verbindung vorhanden sein kann, kann dann anschließend unmittelbar der Nutzbelag aufgezogen werden. Etwaige Niveauunterschiede der Tragstützen können durch auf- oder untergelegte Scheiben ausgeglichen werden.

Anhand der Zeichnung werden Anführungsbeispiele des Verfahrens gemäß der Erfindung erläutert. Es zeigen:
- Fig. 1: ein Ausführungsbeispiel der Erfindung, bei dem auf die vorgefertigten Ständerelemente ein Oberboden im Gießverfahren hergestellt wird und
- Fig. 2: ein anderes Ausführungsbeispiel der Erfindung, bei dem auf die vorgefertigten Ständerelemente ein aus plattenförmigen Fertigteilen zusammengesetzter Oberboden aufgebaut wird.

Auf der Rohdecke 1 befindet sich eine insgesamt mit 2 bezeichnete Schalung, die vorzugsweise aus einer Kunststoffolie besteht, in welcher Einbuchtungen 2' eingeformt sind, welche über verbiegbare Folienabschnitte 2'' zusammenhängen. Die Schalung besteht aus mehreren, die erwähnten Teile 2' und 2'' aufweisenden Bahnen, die in geeigneter Weise, z.B. durch Verklebung oder Verschweißung, zu der Gesamtschalung 2 miteinander verbunden werden können. Da die Bahnen im Bereich der Folienabschnitte 2'' leicht durchtrennbar sind, lassen sie sich im Randbereich der Rohdecke 1 auf das erforderliche Maß zuschneiden, um vom Rastermaß der Bahnen abweichende Lücken auszufüllen.

In die Einbuchtungen 2' sind vorgefertigte, klötzchenartige Ständerelemente 3 eingesetzt, welche die Einbuchtungen 2' zur Gänze ausfüllen und die bei dem in Fig. 1 gezeigten Ausführungsbeispiel auf ihre Oberseite pilzförmige Ansätze 3' aufweisen, die beim Aufbringen der den Oberboden 4 bildenden, vorzugsweise im Fließverfahren verarbeitbaren Estrichmasse sich mit dieser verzahnen.

Das in Fig. 2 gezeigte Ausführungsbeispiel unterscheidet sich von dem Ausführungsbeispiel gemäß Fig. 1 dadurch, daß auf die Ständerelemente 3 bzw. auf die Schalung 2 kein fugenloser Estrich an der Baustelle aufgebracht wird; der Oberboden ist vielmehr aus Fertigplatten, z.B. aus Gipskarton- oder Gipsfasermaterial, zusammengesetzt, auf die ein Nutzbelag 6 aufgebracht wird.

Das Ausführungsbeispiel gemäß Fig. 2 eignet sich insbesondere für solche Fälle, in denen aus Zeitgründen eine Trockenbauweise für den Fußboden verlangt wird.

Um etwaige Niveauunterschiede bzw. Unebenheiten auszugleichen, die durch Höhentoleranzen der Ständerelemente und/oder durch Unregelmäßigkeiten der Oberfläche der Rohdecke bedingt sind, kann auf der Oberseite der Ständerelemente und/oder auf die Rohdecke eine Lage aus einem federelastischen Werkstoff, z.B. eine Dämmlage aufgelegt werden.

## Patentansprüche

1. Verfahren zur Herstellung eines aufgeständerten Fußbodens, bei dem einzelne vorgefertigte Ständerelemente (3) aufgestellt werden und hiernach auf die Ständerelemente der Fußboden aufgebracht wird,
**dadurch gekennzeichnet,**
daß vor dem Aufstellen der Ständerelemente (3) auf dem Unterboden (1) eine sich dessen Niveauabweichungen und Unebenheiten anpassende Schalung (2) aufgebaut wird, die aus einzelnen Bahnen zusammengesetzt ist, und eine Vielzahl von der Form und Höhe der Ständerelemente (3) entsprechende, die Schalung (2) gegen den Unterboden (1) abstützende Einbuchtungen (2') aufweist, und daß anschließend die Ständerelemente in die Einbuchtungen eingesetzt werden, von denen sie seitlich abgestützt werden.

2. Verfahren nach Anspruch 1,
**dadurch gekennzeichnet,**
daß die Ständerelemente aus einer zunächst verformbaren und später aushärtenden Masse in einer Form vorgefertigt werden.

3. Verfahren nach Anspruch 2,
**dadurch gekennzeichnet,**
daß die Ständerelemente aus einer Estrichmasse hergestellt werden.

4. Verfahren nach einem der vorhergehenden Ansprüche,
**dadurch gekennzeichnet,**
daß die Ständerelemente aus einer im Gießverfahren verarbeitbaren Masse hergestellt werden.

5. Verfahren nach einem oder mehreren der vorhergehenden Ansprüche,
**dadurch gekennzeichnet,**
daß auf die Ständerelemente eine den Festigkeitserfordernissen des Fußbodens entsprechende Plattenabdeckung aufgebracht wird.

6. Verfahren nach Anspruch 5,
**dadurch gekennzeichnet,**
daß auf die Plattenabdeckung unmittelbar ein Nutzbelag aufgebracht wird.

7. Verfahren nach einem oder mehreren der vorhergehenden Ansprüche ,
**dadurch gekennzeichnet,**
daß die Schalung zur Aufnahme der Ständerelemente gleichzeitig als Schalung für die Herstellung einer an die Oberseite der Ständerelemente angeformten Estrichbelags verwendet wird.

8. Verfahren nach Anspruch 7,
**dadurch gekennzeichnet,**
daß bei der Vorfertigung der Ständerelemente auf deren Oberseite Vorspünge ausgebildet werden, die sich bei Anformung des Estrichbelags mit diesem verzahnen.

9. Verfahren nach Anspruch 8,
**dadurch gekennzeichnet,**
daß zur Ausbildung der Vorsprünge bei der Herstellung der Ständerelemente in deren Oberseite Feststoffpartikel verankert werden.

10. Verfahren nach einem oder mehreren der vorhergehenden Ansprüche,
**dadurch gekennzeichnet,**
daß zum Ausgleich eines Niveauunterschiedes der Oberseite der in die Schalung eingesetzten Ständerelemente auf diesen Ausgleichsscheiben aufgelegt werden.

## Claims

1. Process for making an elevated floor, in which individual, prefabricated support elements (3) are set up and, subsequently, the floor is laid on the support elements, characterised in that, prior to setting up the support elements (3) on the subfloor (1), a shuttering (2) is constructed which is abutted to the irregularities and deviations of the level of said subfloor, is composed of individual panels, and has a multiplicity of recesses (2') which correspond to the shape and height of the support elements (3) and support the shuttering (2) against the subfloor (1); and in that the support elements are then inserted in the recesses by which they are supported laterally.

2. Process according to Claim 1, characterised in that the support elements are prefabricated from a compound, which is initially formable and later hardens, in a mould.

3. Process according to Claim 2, characterised in that the support elements are made from a screed compound.

4. Process according to one of the preceding claims, characterised in that the support elements are made from a compound which can be processed by casting.

5. Process according to one or more of the preceding claims, characterised in that a sheet covering is laid on the support elements, which complies with the strength requirements of the floor.

6. Process according to Claim 5, characterised in that a wearing surface is laid directly on the sheet covering.

7. Process according to one or more of the preceding claims, characterised in that the shuttering for receiving the support elements is also used as shuttering for making a screed surface which is moulded onto the upper side of the support elements.

8. Process according to Claim 7, characterised in that, during the prefabrication of the support elements, projections are formed on the upper side, which projections interlock with the screed surface when the latter is moulded on.

9. Process according to Claim 8, characterised in that, to form the projections, solid particles are anchored in the upper side of the support elements when the latter are made.

10. Process according to one or more of the preceding claims, characterised in that levelling discs are placed on the support elements to even out a difference in the level of the upper side of said support elements inserted in the shuttering.

## Revendications

1. Procédé de fabrication d'un plancher surélevé, pour lequel on installe le plancher sur des éléments support (3) préfabriqués, caractérisé en ce que l'on pose une coque (2) s'adaptant aux irrégularités et à l'absence de planéité du sol, avant la pose desdits éléments support (3), ladite coque étant formée de voies et d'une pluralité de goulottes (2') correspondant à la forme et à la hauteur des éléments support (3) et permettant l'appui de ladite coque (2) sur le sol, et en ce que les éléments support sont ensuite placés dans ces goulottes, par lesquelles ils sont étayés latéralement.

2. Procédé selon la revendication 1, caractérisé en ce que les éléments support sont préfabriqués à partir d'un matériau initialement déformable et ensuite durcissable.

3. Procédé selon la revendication 2, caractérisé en ce que les éléments support sont fabriqués à partir d'un matériau en plateau.

4. Procédé selon l'une quelconque des revendications précédentes, caractérisé en ce que les éléments support sont fabriqués en un matériau moulé.

5. Procédé selon l'une ou plusieurs des revendications précédentes, caractérisé en ce que l'on installe sur les éléments support un plateau couvrant correspondant aux conditions de résistance du plancher.

6. Procédé selon la revendication 5, caractérisé en ce que l'on recouvre le plateau couvrant par un revêtement destiné à l'usage.

7. Procédé selon l'une des revendications précédentes, caractérisé en ce que la coque destinée à recevoir les éléments support peut être utilisée également pour la fabrication d'une coque en plateau pour revêtir la surface supérieure des éléments support.

8. Procédé selon la revendication 7, caractérisé en ce que des excroissances sont réalisées sur le côté supérieur des éléments support lors de la préfabrication, qui s'imbriquent dans le revêtement en plateau à l'installation de celui-ci.

9. Procédé selon la revendication 8, caractérisé en ce que, pour réaliser les excroissances à la fabrication des éléments support, on place des particules solides d'ancrage dans la surface supérieure de ceux-ci.

10. Procédé selon l'une quelconque des revendications précédentes, caractérisé en ce que, en vue d'égaliser une différence de niveau, on peut mettre une cale d'égalisation sur la face supérieure des éléments support placés dans la coque.
